# EUROPÄISCHE PATENTSCHRIFT

(11) **EP 0 522 115 B1**
(45) Veröffentlichungstag und Bekanntmachung des Hinweises auf die Patenterteilung: **22.03.1995**
(21) Anmeldenummer: 92902848.8
(22) Anmeldetag: 21.01.1992
(51) Int. Cl.: F21V 17/00, E05D 7/10

(54) **VERBINDUNGSEINRICHTUNG ZUR DREHBAREN VERBINDUNG EINER LEUCHTENWANNE MIT EINEM LEUCHTENGEHÄUSE**
CONNECTOR FOR HINGING A STRIP-LIGHT COVER TO THE LIGHT HOUSING
DISPOSITIF D'ASSEMBLAGE POUR L'ASSEMBLAGE TOURNANT D'UNE VASQUE DE LUMINAIRE AVEC UN BOITIER DE LUMINAIRE

(30) Priorität: 26.01.1991 DE 9100900 U
(43) Veröffentlichungstag der Anmeldung: 13.01.1993
(73) Patentinhaber: ABB PATENT GmbH, 68309 Mannheim (DE)
(72) Erfinder: PLOEGER, Cornelius, D-5758 Fröndenberg (DE)
(74) Vertreter: Rupprecht, Klaus, Dipl.-Ing.
(86) Internationale Anmeldenummer: EP9200115
(87) Internationale Veröffentlichungsnummer: WO9213233

(56) Entgegenhaltungen:
- EP-A- 0 146 651
- US-A- 4 390 114

## Beschreibung

Die Erfindung betrifft eine Verbindungseinrichtung nach dem Oberbegriff des Anspruches 1.

Eine Leuchte, insbesondere eine Leuchte zur Aufnahme von Langfeldleuchtstofflampen, besitzt ein Leuchtengehäuse und eine transparente Leuchtenwanne oder Abdeckwanne, die mit dem Leuchtengehäuse zumindest an einer der Längskanten drehbar verbunden ist, damit die Wanne zum Öffnen und Austauschen der Leuchtstofflampen abgeklappt werden kann.

Derartige gelenkige Verbindungen sind beispielsweise durch Stifte gebildet, die an der Wanne angeformt sind und die in entsprechende Ösen am Gehäuse eingesteckt werden können. Es besteht auch die Möglichkeit, zwischen der Wanne und dem Gehäuse eine Laschenverbindung vorzusehen, wodurch eine Art Gelenkverbindung erzielt wird.

Eine Verbindungsvorrichtung der eingangs genannten Art ist aus der US-A 4 390 114 bekannt geworden. An einem im Querschnitt viereckigen Leuchtengehäuse ist mittels eines Rahmens eine Glasscheibe befestigt, wobei am Rahmen Ösen und am Leuchtengehäuse Zapfen angeformt sind, die ineinandergesteckt werden, so daß eine gelenkige Verbindung des Rahmens mit der Glasscheibe und dem Leuchtengehäuse erzielt ist.

Zur Vermeidung einer Längsverschieblichkeit des Rahmens bezogen auf das Leuchtengehäuse ist an einem der Zapfen des Leuchtengehäuses ein radial vorspringender Haken vorgesehen, der im montierten Zustand hinter die Öse greift und als Anschlag gegen Längsverschiebung dient.

Aufgabe der Erfindung ist es, eine Verbindungsvorrichtung der eingangs genannten Art zu schaffen, bei der die Montage erheblich vereinfacht ist, ohne daß eine Längsverschiebbarkeit im abgeklappten Zustand möglich ist. Dabei soll diese Verschiebung der Abdeckung auch dann verhindert werden, wenn die Abdeckung senkrecht hochgeklappt ist, also in diejenige Stellung verbracht ist, in der sich die durch die freie Kante der Abdeckung aufgespannte Ebene senkrecht zu der durch die freie Kante des Gehäuses aufgespannten Ebene befindet.

Diese Aufgabe wird erfindungsgemäß gelöst durch die kennzeichnenden Merkmale des Anspruches 1.

Durch die erfindungsgemäße Zuordnung der ersten Abflachung und der Rille zu den Querstift in der Öse wird erreicht, daß der Stift bzw. die Stifte in die Öse eingeschoben werden können und zwar in einer in einem Winkel zwischen der Wanne und dem Leuchtengehäuse abgeklappten Stellung. Der Stift wird dann so weit in Öse hineingeschoben, bis die Montagestellung erreicht ist und bis die Rille im Bereich des Querstiftes liegt. Sodann kann die Wanne entweder geschlossen oder in vollständige aufgeklappte Stellung verbracht werden. Dadurch, daß der Querstift in die Rille hineingreift, ist eine Sicherung gegen Längsverschiebung der Wanne gegenüber dem Gehäuse erzielt.

Eine vorteilhafte Ausgestaltung der Erfindung ist den Merkmalen des Anspruches 2 zu entnehmen. Dadurch ist die erste Abflachung so angeordnet, daß in vollständig auf- oder abgeklapptem Zustand der Wanne die Abflachung direkt auf der entsprechenden Innenfläche der Öse aufliegt und in entsprechender Weise ist die Rille so angeordnet, daß in dieser Stellung der Querstift eingreift.

Der Querstift kann gemäß kennzeichnenden Merkmalen der Ansprüche 3 oder 4 entweder durch einen Metallstift, der in eine entsprechende Öffnung in der Öse gesteckt ist, oder dadurch gebildet werden, daß der Querstift an der Öse angeformt ist.

Eine weitere vorteilhafte Ausgestaltung der Erfindung ist dem kennzeichnenden Merkmal des Anspruches 5 zu entnehmen.

Durch die erfindungsgemäße Zuordnung der schrägen Abflachung und der Querschnittsverengung an den Stiften und darüberhinaus auch durch die unsymmetrische Querschnittsform der Stifte wird zwecks Montage die Wanne unter einem Winkel zu dem Gehäuse angesetzt, wobei die Stifte mit den Ösen fluchten. Der Winkel wird bestimmt durch den Winkel, den die Abflachung mit der durch die freie Kante der Wanne aufgespannten Ebene bildet. In dieser winkligen Stellung der Wanne verlaufen die Abflachungen parallel zu den Querstiften und damit kann jeder Stift in den lichten Querschnitt der Öse, der durch den Querstift verengt ist soweit hineingeschoben werden, bis die Querschnittsverengung am Stift sich im Bereich des Querstiftes befindet. Daß die Wanne in die zugeklappte Stellung schwenkt werden kann, ohne durch die Stiftform behindert zu werden, liegt dann an der geeigneten Anordnung der Querschittsverengung des Stiftes. Die abgeflachte Querschnittsform paßt durch die Öse hindurch, so daß das Zuklappen nicht behindert wird; wenn nun die Wanne in die senkrechte Lage hochgeklappt wird, dann greift der Querstift in den praktisch als kantenartige Nut gebildeten Bereich verringerten Querschnitts am Stift ein und durch die axialen Seitenwände dieses Bereiches mit verringertem Querschnitt am Stift, die den Querstift in der Öse raidal überdecken, wird der Stift oder werden die Stifte und damit die Wanne an dem Gehäuse festgehalten, so daß die Wanne nicht mehr in ihrer Längsrichtung verschoben werden kann.

Anhand der Zeichnung, in der zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1: eine perspektivische Teilansicht eines Leuchtengehäuses mit in einem Winkel abgeklappter Leuchtenwanne,
- Fig. 2: eine Schnittansicht gemäß Schnittlinie II-II der Fig. 1,
- Fig. 3: eine Schnittansicht gemäß Schnittlinie III-III der Fig. 1,
- Fig. 4: eine perspektivische Teilansicht des Stiftes,
- Fig. 5: eine Schnittansicht gemäß Schnittlinie V-V der Fig. 4,
- Fig. 6: eine Schnittansicht gemäß Schnittlinie VI-VI der Fig. 4,
- Fig. 7: eine perspektivische Ansicht einer Leuchte, in aufgeklapptem und nicht montiertem Zustand,
- Fig. 8: eine Schnittansicht gemäß Schnittlinie VIII-VIII der Wanne gemäß Fig. 7,
- Fig. 9: eine Schnittansicht ähnlich der Schnittansicht VIII-VIII der Fig. 7 in Montagestellung,
- Fig. 10: eine Schnittansicht ähnlich der gemäß Schnittlinie VIII-VIII von Leuchtengehäuse und Wanne in abgeklappter Stellung der Wanne und
- Fig. 11: eine Ansicht gemäß Pfeilrichtung XI-XI der Fig. 8.

Von der Leuchte ist in Figur 1 lediglich ein Teil des Leuchtengehäuses 10, im folgenden kurz Gehäuse 10 genannt, sowie ein Teil der transparenten Abdeckwanne 11, im folgenden kurz Wanne 11 genannt. dargestellt.

An der Innenfläche der Seitenwandung 12 im Bereich des Randflansches 13 des Gehäuses sind mehrere Ösen 14 angebracht, in der Figur 1 ist nur eine Öse sichtbar. Diese Öse 14 besitzt wie die anderen eine in Richtung der Längskante des Gehäuses 13 verlaufende Öffnung 15 und eine Lasche 16, mit der die Öse am Gehäuse bzw. an der Seitenwand 12 befestigt ist. An der Innenfläche der Seitenwandung 17 der Wanne 11 sind Aufsätze 18 befestigt; auch hier ist nur ein Aufsatz 18 dargestellt. An diesen sind Stifte 19 angeformt, die in Richtung der Längskante 11a der Wanne 11 verlaufen. Die Stifte 19 werden in das Innere bzw. in die Öffnung 15 der Ösen 14 hineingesteckt.

Die Figur 3 zeigt die Öse 14, die durch ein Hohlprofil mit einer an der Innenfläche befestigten Seitenwandung 20 und eine senkrecht dazu verlaufende Seitenwand 21 gebildet ist, welche mittels einer gebogenen Wandung 22 zu einem geschlossenen Ring ergänzt ist. Parallel zur Seitenwandung 20, an der die Lasche 16 angeformt ist (in Figur 3 nicht sichtbar), verläuft ein Querstift 23, der den lichten Querschnitt 24 der Öse 14 dort verringert. Der lichte Abstand zwischen der Seitenwandung 20 und dem Querstift 23 ist mit d₃ bezeichnet.

Der Stift 19 besitzt einen unsymmetrischen Querschnitt mit einer ersten Abflachung 26, die sich im montierten geschlossenen Zustand von Wanne 11 zu Gehäuse 10 gegen die Seitenwandung 20 legt. Unter einem Winkel alpha₁ zu dieser Abflachung 26 ist im Bereich des freien Endes des Stiftes eine weitere Abflachung 25 vorgesehen, die so bemessen ist, daß der senkrechte Abstand von der Abflachung bis zum diametral gegenüberliegenden Ende oder der diametral gegenüberliegenden Mantellinie den Wert d₂ aufweist. Wenn die Wanne 11 in einem dem Winkel alpha oder alpha₁ entsprechenden Winkel zum Gehäuse gehalten ist, dann kann der Stift mit der Abflachung 25 durch den lichten Querschnitt 24 zwischen der Seitenwandung 20 und dem Querstift 23 hindurchgesteckt werden.

An den Bereich mit der Abflachung 25 schließt sich ein Bereich 27 mit verringertem Querschnitt, auch Nut 27 genannt, unmittelbar an, dessen Abstand von der diametral gegenüberliegenden Mantellinie ebenfalls den Betrag d₂ besitzt. Beim Einschieben des Stiftes in die Öse gelangt dann der Querstift in den Bereich 27 des verengten Querschnittes, wobei die Nuttiefe oder der Nutgrund 28 dieses Bereiches mit verengtem Querschnitt senkrecht zu der Abflachung 26 verläuft. Da der Abstand d₂ geringfügig kleiner ist als d₃, kann in dieser Lage des Stiftes bezogen auf den Querstift 23 bzw. der Wanne 11 bezogen auf das Gehäuse 10 die Wanne zugeklappt werden, so daß die freie Kante der Wanne 11 gegen die freie Kante des Gehäuses 10 zum anliegen kommt. Die Querschnittsform im Bereich der Querschnittsverengung 27 gestattet diese Drehbewegung um 90°. Mit anderen Worten: der Querschnitt des Stiftes im Bereich der Nut 27 besitzt einen Hüllradius d₂, weswegen der Stift in die Öse im Bereich des Querstiftes verdreht werden kann. Der Außendurchmesser des Hüllkreises, der den Stift umschließt, ist größer als der Abstand d₃, so daß dann, wenn sich der Querstift in diesem Bereich 27 befindet, die Wanne 11 bezogen auf das Gehäuse 13 nicht mehr verschoben werden kann, wenn die Wanne um 90° hochgeklappt ist, also offen ist. Die Abflachung 25 überdeckt die Nut 27.

Es wird nun Bezug auf die Figuren 7 bis 11.

Die Figur 7 zeigt eine Leuchte in aufgeklappter Stellung mit einem Leuchtengehäuse 70 und einer Leuchtenwanne 71. Das Leuchtengehäuse 70 besitzt einen umlaufenden Rand 72, der an einem Rücksprung 73 senkrecht dazu verlaufend angeformt ist; der umlaufende Rand 72 verläuft parallel zu den Seitenwandungen 74 in Richtung der offenen Seite des Leuchtengehäuses 70. An der Innenfläche des Randes 72 befinden sich mehrere etwa viertelkreisförmig gebogene Ösen 75, von denen in der Figur 7 lediglich eine zu sehen ist. Wie aus den Figuren 9 und 10 ersichtlich ist, besitzt jede Öse eine L-förmige Struktur mit einem parallel zum Rand 72 verlaufenden Schenkel 76 und einem senkrecht dazu verlaufenden weiteren Schenkel 77. Parallel zu dem Schenkel 76 ist, den lichten Querschnitt 78 verringernd, ein Querstift 79 vorgesehen, der dem Querstift 23 der Ausführung nach den Figuren 1 bis 6 entspricht. Man erkennt in der Figur 7 das Loch 80 in der Öse, durch den der Querstift hindurchgesteckt ist.

Die Wanne 71 besitzt einen in Öffnungsrichtung vorspringenden U-förmigen Wannenrand 81, in dessen Innenraum eine die freie Kante des Wannenrandes überragende Dichtung 82 eingesetzt ist. Der U-förmige Wannenrand 81 ist an einem parallel zur Bodenflächen 83 der Wanne 71 nach innen im Bereich der Längskanten verlaufenden Innenflansch 84 angeformt, welcher Innenflansch mit der Seitenwandung 85 der Wanne einen spitzen Winkel, der geringfügig von 90° abweicht, bildet. Auf der Außenfläche des U-förmigen Randes sind mehrere Träger 86 (von dem nur einer zu sehen ist) vorgesehen, die senkrecht zum Verlauf der Längskante der Wanne 71 und parallel zu der durch den U-förmigen Rand 81 aufgespannten Ebene verlaufen; an diesen Trägen 86 ist senkrecht dazu, also in Richtung der Längskante der Wanne, ein Stift 87 angeformt, der auf seiner dem Wannenrand zugewandten Seite eine Abflachung 88 aufweist und auf der parallel zur Wannenrandebene liegenden Seite eine Rille 89 besitzt.

Man erkennt aus Figur 9, daß die Wanne 71 in einer unter einem Winkel zu dem Leuchtengehäuse der kleiner ist als 90°, ausgerichteten Stellung an das Leuchtengehäuse, anzusetzen ist. so daß der Stift 87 durch den lichten Querschnitt 78 hindurchpaßt. Wenn der Stift so weit in die Öse eingeschoben ist, daß sich die Rille, die in Figur 9 nur strichliert dargestellt ist. im Bereich des Querstiftes 79 befindet, dann kann, wie aus Figur 10 ersichtlich ist. die Wanne vollständig in die abgeklappte Stellung, die in der Figur 7 angedeutet ist, verschwenkt werden, in der der Querstift 79 in die Rille 89 eingreift.

Nachzutragen ist noch bei der Ausführungsform nach der Figur 7, daß im Bereich der Öse 75 ein Anschlag 75a vorgesehen ist, gegen den das freie Ende des Stiftes 87 beim Montieren zum Anliegen kommt.

## Patentansprüche

1. Verbindungsvorrichtung zur drehbaren gelenkigen Verbindungen der Abdeckung (11) einer Leuchte mit dem Leuchtengehäuse (13), wodurch die Abdeckung (11) gegenüber dem Leuchtengehäuse (13) zwecks Öffnens abschwenkbar ist, wobei an einer der Längskanten der Abdeckung (11) wenigstens ein parallel zur Längskante verlaufender Stift (19) und an der benachbarten Längskante des Leuchtengehäuses (13) eine der Anzahl der Stifte (19) entsprechende Anzahl von Ösen (14) vorgesehen ist, in deren Öffnung die Stifte (19) durch Verschieben der Abdeckung (11) gegen das Leuchtengehäuse (13) in Richtung ihrer Mittellinie einfügbar ist, dadurch gekennzeichnet, daß die Abdeckung als Wanne (11) ausgebildet ist, daß wenigstens eine Öse (14) außermittig von einem den lichten Querschnitt (24) verringernden Querstift (23) durchdrungen ist, und daß wenigstens einer der Stifte (19) eine einer Sekante folgende erste Abflachung (88) sowie eine einer anderen Sekante folgende Rille (89) aufweist, deren Tiefe, vom Außenumfang gemessen, dem Maß der Querschnittsverringerung durch den Querstift (24) entspricht, dergestalt, daß in abgeklapptem Zustand der Wanne (71) der Querstift in die Rille (89) eingreift, und daß der Querschnitt des Stiftes (19) so bemessen ist, daß er in einer unter einem Winkel kleiner als 90° abgeklappten Stellung der Wanne (71) zum Leuchtengehäuse (70) durch den durch den Querstift (23) verringerten lichten Querschnitt der Öse (14) in diese einfügbar ist, bis die Rille in den Bereich des Querstiftes gelangt.

2. Verbindungsvorrichtung nach Anspruch 1, dadurch gekennzeichnet, daß die erste Abflachung (88) am Stift (87) an dessen der Mitte der Wanne (71) zugewandten Seite vorgesehen ist, daß die Rille (89) an der der Öffnungsseite der Wanne (71) hingerichteten Seite des Stiftes (87) und der Querstift (76) an der der Öffnungsseite des Gehäuses entgegengesetzt gerichteten Seite der Innenfläche der Öse (75) angeordnet sind.

3. Verbindungsvorrichtung nach Anspruch 2, dadurch gekennzeichnet, daß der Querstift (23) durch einen Metallstift gebildet ist.

4. Verbindungsvorrichtung nach Anspruch 2, dadurch gekennzeichnet, daß der Querstift an der Innenseite der Öse (75) angeformt ist.

5. Verbindungsvorrichtung nach Anspruch 1, dadurch gekennzeichnet, daß der Stift (19) an seinem freien Ende einen Bereich mit einer radialen Abflachung (25), die in einem solchen Winkel zu der durch die freie Kante (11a) der Wanne (11) gebildeten Ebene am Stift (19) angeordnet ist, daß der Stift (19) bei teilweise aufgeklappter Wanne (11), wenn also die Ebene, die durch die freie Kante (11a) der Wanne (11) gebildet ist, einen dem Winkel der Abflachung entsprechenden Winkel mit der durch die Gehäusekante gebildeten Ebene einnimmt, durch den verengten lichten Querschnitt in der Öse (14) hindurchsteckbar ist, und daß an diese Abflachung anschließend ein Bereich (27) verengten, dem lichten Querschnitt der Öse (14) entsprechenden Querschnittes aufweist, wobei der Bereich (27) verringerten Querschnittes so angeordnet ist, daß der Querstift (23) in diesen Bereich verringerten Querschnittes in senkrecht hochgeklappter Stellung der Wanne (11) eingreift und so gegen Verschieben gesperrt ist, und wobei der Abstand des Bereiches (27) vom freien Ende des Stiftes (19) der Einschiebelänge der Stifte in die Ösen entspricht.

## Claims

1. Connecting device for the rotatable, articulated connections [sic] of the cover (11) of a light to the lighting housing (13), as a result of which the cover (11) can be pivoted down relative to the lighting housing (13) for the purpose of opening, at least one pin (19), running parallel to the longitudinal edge, being provided on one of the longitudinal edges of the cover (11), and a number of curved brackets (14) corresponding to the number of pins (19) being provided on the adjacent longitudinal edge of the lighting housing (13), into the opening of which curved brackets the pins (19) can be inserted by displacing the cover (11) against the lighting housing (13) in the direction of its centre line, characterised in that the cover is designed as a trough (11), in that at least one curved bracket (14) is penetrated non-centrally by a cross pin (23) reducing the clear cross-section (24), and in that at least one of the pins (19) has a first flat portion (88), following a secant, and a groove (89), following another secant, the depth of which groove measured from the outside circumference corresponds to the dimension of the cross-sectional reduction by the cross pin (24) in such a way that, in the swivelled-down state of the trough (71), the cross pin engages in the groove (89), and in that the cross-section of the pin (19) is dimensioned such that, in a position of the trough (71) swivelled down at an angle smaller than 90° relative to the lighting housing (70), it can be inserted through the clear cross-section, reduced by the cross pin (23), of the curved bracket (14) into the latter until the groove passes into the vicinity of the cross pin.

2. Connecting device according to Claim 1, characterised in that the first flat portion (88) of the pin (87) is provided on its side facing the centre of the trough (71), in that the groove (89) is arranged on the side of the pin (87) directed towards the opening side of the trough (71) and the cross pin (76) is arranged on the side of the inner surface of the curved bracket (75) directed opposite to the opening side of the housing.

3. Connecting device according to Claim 2, characterised in that the cross pin (23) is formed by a metal pin.

4. Connecting device according to Claim 2, characterised in that the cross pin is moulded onto the inside of the curved bracket (75).

5. Connecting device according to Claim 1, characterised in that the pin (19) [lacuna] at its free end a region with a radial flat portion (25) which is arranged on the pin at such an angle to the plane formed by the free edge (lla) of the trough (11), in that the pin (19) can be inserted through the narrowed clear cross-section in the curved bracket (14) when the trough (11) is partially swivelled open, that is to say when the plane formed by the free edge (11a) of the trough (11) assumes an angle corresponding to the angle of the flat portion with the plane formed by the edge of the housing, and in that, adjoining this flat portion, a region (27) of narrowed cross-section corresponding to the clear cross-section of the curved bracket (14), has [lacuna], the region (27) of reduced cross-section being arranged such that the cross pin (23) engages in this region of reduced cross-section in the position of the trough (11) swivelled up perpendicular and is thus locked against displacement, and the distance of the region (27) from the free end of the pin (19) corresponding to the insertion length of the pins into the curved brackets.

## Revendications

1. Dispositif de liaison pour relier de manière articulée avec possibilité de rotation le diffuseur (11) d'un luminaire au boîtier (13) dudit luminaire, le diffuseur (11) pouvant pivoter vers le bas par rapport au boîtier (13) de luminaire à des fins d'ouverture, au moins un axe d'articulation (19) étant prévu sur l'un des bords longitudinaux du diffuseur (11), parallèlement audit bord longitudinal, et des moyens formant yeux (14) étant prévus en nombre égal au nombre d'axes d'articulation (19) sur le bord longitudinal voisin du boîtier (13) de luminaire, yeux dans lesquels les axes d'articulation (19) peuvent être engagés en déplaçant le diffuseur (11) par rapport au boîtier (13) du luminaire dans la direction de l'axe médian des deux éléments, caractérisé par le fait que le diffuseur est agencé sous forme de vasque (11), qu'au moins l'un des yeux (14) est traversé de manière non centrée par une broche (23) transversale qui réduit la section (24) libre, par le fait qu'au moins l'un des axes d'articulation (19) présente un premier plat (88) qui suit une sécante et une gorge (89) qui suit une autre sécante, dont la profondeur mesurée à partir de la surface extérieure correspond à la valeur de la réduction de section provoquée par la broche transversale (24) de sorte que, lorsque la vasque (71) est en position rabattue vers le bas, la broche pénètre dans la gorge (89) et par le fait que la section transversale de l'axe d'articulation (19) est telle que, lorsque la vasque (71) se trouve dans une position rabattue vers le bas avec angle inférieur à 90° l'axe d'articulation puisse être introduit dans la section libre (14) de l'oeil réduite par la broche transversale (23) jusqu'à ce que la gorge parvienne dans la région de ladite broche transversale.

2. Dispositif de liaison selon la revendication 1, caractérisé par le fait que le premier plat (88) est agencé sur l'axe d'articulation (87), du côté de celui-ci qui est tourné vers la vasque (71), par le fait que la gorge (89) est prévue du côté de l'axe d'articulation (87) qui est tourné vers le côté ouvert de la vasque (71) et que la broche (76) transversale est disposée du côté de la surface intérieure de l'oeil (75) opposé au côté ouvert du boîtier.

3. Dispositif de liaison selon la revendication 2, caractérisé par le fait que la broche (23) transversale est constituée par une broche métallique.

4. Dispositif de liaison selon la revendication 2, caractérisé par le fait que la broche (23) transversale est formée sur le côté intérieur de l'oeil (75).

5. Dispositif de liaison selon la revendication 1, caractérisé par le fait que l'axe d'articulation (19) comporte à son extrémité libre une région avec un plat (25) radial qui, par rapport au plan défini sur l'axe d'articulation (19) par le bord libre (11a) de la vasque (11), est disposé avec un angle tel que, lorsque la vasque (11) est partiellement ouverte, c'est-à-dire lorsque le plan défini par le bord libre (11a) de la vasque (11) forme avec le plan défini par le bord du boîtier un angle qui correspond à l'angle du plat, l'axe d'articulation (19) peut être introduite dans la section libre réduite de l'oeil (14) et par le fait que l'axe d'articulation présente, à la suite de ce plat, une région (27) dont la section transversale correspond à la section libre de l'oeil (14), la région (27) de section transversale réduite étant disposée de manière telle que la broche transversale (23) pénètre dans cette région de section transversale réduite lorsque la vasque (11) se trouve en position rabattue vers le haut et empêche ainsi tout déplacement en translation, la distance de la région (27) par rapport à l'extrémité libre de l'axe d'articulation (19) correspondant à la longueur de pénétration dudit axe d'articulation dans les yeux.
